# EUROPÄISCHE PATENTSCHRIFT

(11) **EP 0 318 967 B1**
(45) Veröffentlichungstag und Bekanntmachung des Hinweises auf die Patenterteilung: **06.05.1992**
(21) Anmeldenummer: 88119996.2
(22) Anmeldetag: 30.11.1988
(51) Int. Cl.: F04B 1/10, F01B 1/06

(54) **Radialkolbenmotor**
Radial piston engine
Moteur à pistons radiaux

(30) Priorität: 02.12.1987 DE 3740891
(43) Veröffentlichungstag der Anmeldung: 07.06.1989
(73) Patentinhaber: PAUL PLEIGER Maschinenfabrik GmbH & Co. KG, 58423 Witten (DE)
(72) Erfinder: Szewczyk, Mattias, Dr.-Ing., D-5810 Witten 7 (DE); Pöting, Hans-Jürgen, D-5810 Witten 3 (DE)
(74) Vertreter: Klingseisen, Franz, Dipl.-Ing.

(56) Entgegenhaltungen:
- DE-C- 953 850
- FR-A- 1 540 999
- FR-A- 1 587 399
- FR-A- 2 296 778
- GB-A- 2 163 222

## Beschreibung

Die Erfindung betrifft einen Radialkolbenmotor nach dem Oberbegriff des Anspruchs 1.

Radialkolbenmotoren dieser Art sind in verschiedenen Ausführungsformen bekannt (z.B. DE-A 34 30 362), wobei jeweils die Steuerung der Fluidbeaufschlagung der einzelnen Kolben durch eine aufwendig gestaltete Vorrichtung bewerkstelligt wird, die einen erheblichen Platzbedarf hat und Gewicht sowie Kosten eines Radialkolbenmotors erhöht, wobei die Steuerung einen von der Arbeitskolbenbewegung unabhängigen Antrieb aufweist, wodurch Störungen im Zusammenspiel von Arbeitskolbenbewegung und Steuerbewegung auftreten können.

Aus der DE-A 22 44 920 ist eine Bauweise bekannt, bei der die Steuerung der Fluidbeaufschlagung durch die Bewegung der Arbeitskolben direkt erfolgt. Hierbei ist ein gewisser Platzbedarf in jedem einzelnen Zylinder erforderlich.

Der Erfindung liegt die Aufgabe zugrunde, einen Radialkolbenmotor der eingangs angegebenen Art so auszubilden, daß sich eine Selbststeuerung der Arbeitskolben bei einfachem und platzsparendem Aufbau ergibt.

Diese Aufgabe wird durch die Merkmale im Kennzeichen des Anspruchs 1 gelöst. Durch die Anordnung eines Steuerelementes im Zylinderdeckel, das durch die Pendelbewegung des Führungskörpers des zugeordneten Arbeitskolbens verstellt wird, ergibt sich eine indirekte Selbststeuerung der Arbeitskolben bei geringem Bauvolumen der Steuerung, verbunden mit geringem Gewicht und günstigen Herstellungskosten.

Vorteilhafte Ausgestaltungen der Erfindung sind in den weiteren Ansprüchen und in der nachfolgenden Beschreibung angegeben.

Eine beispielsweise Ausführungsform der Erfindung wird nachfolgend anhand der Zeichnung näher erläutert. Es zeigen
- Fig. 1: einen Längsschnitt durch einen Zylinder mit Kolbenanordnung,
- Fig. 2: einen senkrecht zum Längsschnitt nach Fig.1 verlaufenden Längsschnitt durch den Zylinder,
- Fig. 3: eine Draufsicht auf den Zylinderdeckel, und
- Fig. 4: die Kraftverteilung an einem schematisch dargestellten Führungskörper mit Kolben.

In den Fig. 1 und 2 ist mit 1 ein auf der Abtriebswelle 1′ des Radialkolbenmotors angeordneter Exzenter bezeichnet, auf dessen Außenumfang topfförmig ausgebildete Arbeitskolben 2 mit der geschlossenen Seite anliegen. Die Arbeitskolben 2 sind durch Zwangsführungsringe 3 auf dem Exzenterumfang geführt und sie sind jeweils in einem sich radial erstreckenden, zylinderförmigen Ansatz 4 des Gehäuses des Radialkolbenmotors angeordnet, wobei diese zylinderförmigen Ansätze 4 sternförmig um den Exzenter 1 angeordnet sind. In den Kolben 2 greift ein Führungskörper 5 ein, der in seiner Achsrichtung mit Durchbrechungen 6 für den Durchtritt des unter Druck stehenden Fluids versehen ist, mit dem der Kolben 2 beaufschlagt wird. Am radial außen liegenden Ende ist der Führungskörper 5 mit einer ringförmigen Lagerfläche 7 in der Form einer radial nach außen konvexen Kugelteilfläche versehen, an der eine komplementär gestaltete Lagerfläche 8 eines Zylinderdeckels 9 anliegt, der mittels Schrauben 10 (Fig. 3) auf dem zylinderförmigen Ansatz 4 des Gehäuses befestigt ist. An einer Ringschulter des Führungskörpers 5 liegt ein ringförmig gestaltetes Federelement 11 mit diametral gegenüberliegenden Ansätzen 12 an, die über Stifte 13 am Gehäuse befestigt sind. Der Führungskörper 5 wird durch dieses Federelement mit seiner Lagerfläche 7 an der Lagerfläche 8 des Zylinderdeckels anliegend gehalten.

In jedem Zylinderdeckel 9 ist in einer durchgehenden, quer zur Exzenterachse verlaufenden Bohrung 14 jeweils ein stangenförmiges Steuerelement 15 verschiebbar geführt, das über ein Kugelgelenk 16 mit dem Führungskörper 5 verbunden ist. Bei dem dargestellten Ausführungsbeispiel ist am Führungskörper 5 ein radial nach außen vorstehender Stift 17 befestigt, der mit einem kugelförmigen Gelenkkörper an seinem freien Ende in eine entsprechend gestaltete Ausnehmung in der Mitte des stangenförmigen Steuerelementes 15 eingreift. Beiderseits des Kugelgelenks 16 sind an den freien Enden des stangenförmigen Steuerelements 15 kolbenförmige Ansätze 18, 18′ ausgebildet. Im Verschiebebereich dieser kolbenförmigen Ansätze 18, 18′ ist jeweils eine Ringnut 19 bzw. 20 im Zylinderdeckel 9 ausgebildet, von denen eine mit einem Fluidzulaufkanal und die andere mit einem Rücklaufkanal verbunden ist, wie Fig. 3 durch gestrichelte Linien zeigt. Diese Kanäle sind im Zylinderdeckel 9 ausgebildet und stehen mit zugeordneten Bohrungen im Gehäuse des Radialkolbenmotors in Verbindung. Die durchgehende Querbohrung 14 im Zylinderdeckel 9 ist an beiden Enden mit einem Verschlußstopfen 21, 21′ verschlossen. Der Zwischenraum zwischen Stirnseiten des Steuerelements 15 und Verschlußstopfen 21, 21′ ist über eine Bohrung 22, 22′ mit dem Innenraum des Gehäuses verbunden.

Beim Betrieb des Radialkolbenmotors wird der Arbeitskolben 2 durch die Drehung des Exzenters 1 beispielsweise in die durch gestrichelte Linien in Fig. 1 wiedergegebene Stellung verschwenkt, wobei der in den Kolben 2 eintauchende Führungskörper 5 entsprechend verschwenkt wird. Hierbei wird über das Kugelgelenk 16 das Steuerelement 15 aus der dargestellten Mittelstellung in Fig. 1 nach links verschoben, so daß die Ringnut 20 freigegeben wird und die Ringnut 19 weiter abgeschlossen bleibt. Durch die freiliegende Ringnut 20 kann das Druckfluid beispielsweise über die Bohrung 14, deren erweiterten Mittelabschnitt 23 und die Durchbrechungen 6 im Führungskörper 5 den Kolben 2 beaufschlagen. Bei der folgenden Pendelbewegung des Kolbens 2 in die entgegengesetzte Richtung wird durch die entsprechende Pendelbewegung des Führungskörpers 5 die Ringnut 20 abgesperrt und die Ringnut 19 freigegeben, so daß das Fluid durch die Kolbenbewegung radial nach außen in den Rücklauf abströmen kann. Auf diese Weise wird durch die Bewegung des Arbeitskolbens 2 eine indirekte Selbststeuerung der Fluidbeaufschlagung erzielt.

Fig. 4 erläutert die Druckentlastung des Führungskörpers 5 bei der Ausgestaltung nach den Fig. 1 und 2. Bei Anliegen des Fluiddrucks auf der radial außen liegenden Stirnseite des Führungskörpers 5 ergibt sich die durch Pfeile bei 24 wiedergegebene Kraftverteilung, wobei sich die beidseitige Verringerung des Kraftangriffs durch die Breite der Lagerfläche 8 ergibt, an der die Druckkraft innen dem maximal anliegenden Druck und außen dem Wert 0 entspricht, der im Inneren des Gehäuses herrscht. Mit Rücksicht auf die Pendelbewegung des Führungskörpers 5 ist dessen Lagerfläche 7 breiter gestaltet als die Lagerfläche 8 im Zylinderdeckel 9. An der radial innen liegenden Stirnseite des Führungskörpers 5 ergibt sich die bei 25 wiedergegebene Kraftverteilung durch das den Kolben 2 beaufschlagende Druckfluid. Mit d₁ ist der Innendurchmesser der Lagerfläche 8 im Zylinderdeckel und mit d₂ deren Außendurchmesser bezeichnet. d₃ gibt den Durchmesser des in den Kolben 2 eingreifenden Abschnitts des Führungskörpers 5 an.

Wird dieser Durchmesser d₃ des Führungskörpers 5 im Verhältnis zum Außen- und Innendurchmesser der Lagerfläche 8 so ausgelegt, daß
so ergibt sich eine Kraftverteilung F₁=F₂. Dies bedeutet eine hundertprozentige Entlastung des Führungskörpers 5 bei Druckbeaufschlagung des Arbeitskolbens 2.
d₁ und d₂ können beliebig gewählt werden, so daß die Kraftverteilung F₁ größer als F₂ oder F₂ größer als F₁ ausgelegt werden kann, je nachdem, was im Einzelfall als zweckmäßig angesehen wird.

Auf der Auflagefläche des Kolbens am Exzenter ist in an sich bekannter Weise eine Entlastungskammer 26 ausgebildet, die mit dem Innenraum des Kolbens in Verbindung steht.

Die Abtriebswelle 1′ ist über Lager 27 im Gehäuse des Radialkolbenmotors gelagert.

In Fig. 2 sind mit 28, 28′ Ringkanäle im Gehäuse des Radialkolbenmotors bezeichnet, die mit den Kanälen 19, 20 im Zylinderdeckel und den Hauptanschlüssen für zu- und ablaufendes Fluid verbunden sind. Fig. 2 und 3 zeigen eine Anordnung der Kanäle für zu- und ablaufendes Fluid, bei der die beiden Kanäle nebeneinander in einem der zylinderförmigen Ansätze 4 des Gehäuses untergebracht sind. Werden Kanäle mit größerem Querschnitt vorgesehen, so können diese dann einzeln an je einem der zylindrischen Ansätze 4 angeordnet werden.

Es sind verschiedene Abwandlungen der beschriebenen Bauweise möglich. So kann auch ein Steuerschieber im Zylinderdeckel 9 vorgesehen werden, der durch die Pendelbewegung des Führungskörpers 5 eine Schwenkbewegung ausführt und senkrecht zur Richtung der Schwenkbewegung verlaufende Kanäle freigibt und absperrt.

## Patentansprüche

1. Radialkolbenmotor mit auf dem Umfang einer Exzenterwelle anliegenden Kolben, mit denen jeweils ein radial außen am Gehäuse pendelnd gelagerter Führungskörper in Eingriff steht, und mit Fluidkanälen im Zylinderdeckel für den Zu- und Ablauf des Druckfluids,
**dadurch gekennzeichnet,**
daß im Zylinderdeckel (9) oder einem entsprechenden Bauteil des Gehäuses ein mit dem Führungskörper (5) gelenkig verbundenes Steuerelement (15) zur Steuerung der Zu- und Ablaufkanäle (19,20) verstellbar geführt ist.

2. Radialkolbenmotor nach Anspruch 1,
dadurch gekennzeichnet,
daß der Führungskörper (5) mittels einer Kugelteilfläche (7) pendelnd gelagert und durch ein Kugelgelenk (16) mit dem Steuerelement (15) verbunden ist.

3. Radialkolbenmotor nach den Ansprüchen 1 und 2,
dadurch gekennzeichnet,
daß das Steuerelement (15) stangenförmig ausgebildet und in einer quer zur Exzenterachse verlaufenden Bohrung (14) im Zylinderdeckel (9) längs seiner Achse verschiebbar ist.

4. Radialkolbenmotor nach Anspruch 3,
dadurch gekennzeichnet,
daß die quer verlaufende Bohrung (14) durchgehend im Zylinderdeckel (9) ausgebildet und an den Enden durch Verschlußstopfen (21,21′) verschlossen ist, wobei die Stirnräume beiderseits des Steuerelements (15) über Bohrungen (22,22′) mit dem Innenraum des Gehäuses verbundden sind.

5. Radialkolbenmotor nach Anspruch 3,
dadurch gekennzeichnet,
daß das stangenförmige Steuerelement (15) and den gegenüberliegenden Enden mit kolbenförmigen Ansätzen (18,18′) versehen ist, die im Bereich von Ringnuten (19,20) im Zylinderdeckel (9) verschiebbar sind.

6. Radialkolbenmotor nach den vorhergehenden Ansprüchen,
dadurch gekennzeichnet,
daß der Führungskörper (5) mit einer radial nach außen konvexen Lagerfläche (7) versehen und die gegenüberliegende Lagerfläche (8) am Zylinderdeckel (9) konkav ausgebildet ist.

7. Radialkolbenmotor nach den vorhergehenden Ansprüchen,
dadurch gekennzeichnet,
daß der Führungskörper (5) durch ein Federelement (11) an der Lagerfläche (8) anliegend gehalten wird.

8. Radialkolbenmotor, insbesondere nach den vorhergehenden Ansprüchen,
dadurch gekennzeichnet,
daß der Durchmesser des in den Kolben eingreifenden Abschnitts Führungskörpers (5) dem mittleren Durchmesser der Lagerfläche (8) im Zylinderdeckel (9) zur Erzielung einer vollständigen Druckentlastung entspricht.

9. Radialkolbenmotor nach den vorhergehenden Ansprüchen,
dadurch gekennzeichnet,
daß am Führungskörper (5) ein radial nach außen vorstehender Stift (17) angebracht ist, der mit dem Steuerelement (15) gelenkig verbunden ist.

## Claims

1. Radial piston engine having pistons abuting on the periphery of an eccentric shaft, each piston engaging with a guide member which is swingably mounted on the housing, radially outside said housing, and having fluid channels in the cylinder cover for the inflow and outflow of pressure fluid, characterised in that a control element (15) joined to the guide member (5) for controlling the inflow and outflow channels (19, 20) is adjustably guided in the cylinder cover (9) or a corresponding component of the housing.

2. Radial piston engine according to claim 1, characterised in that the guide member (5) is swingably mounted by means of a partial spherical surface (7) and is connected to the control element (15) by a ball-andsocket joint (16).

3. Radial piston engine according to claims 1 and 2, characterised in that the control element (15) is rodshaped and is longitudinally movable in a bore (14) provided in the cylinder cover (9) and extending at right angles to the eccentric axis.

4. Radial piston engine according to claim 3, characterised in that the transversely extending bore (14) is formed throughout the cylinder cover (9) and is closed off at its ends by closure plugs (21, 21'), the end spaces at each end of the control element (15) being connected to the interior of the housing by means of bores (22, 22').

5. Radial piston engine according to claim 3, characterised in that the rod-shaped control element (15) is provided, at its opposite ends, with piston-shaped attachments (18, 18') which are movable in the region of annular grooves (19, 20) in the cylinder cover (9).

6. Radial piston engine according to the preceding claims, characterised in that the guide member (5) is provided with a bearing surface (7) which is radially outwardly convex and the opposing bearing surface (8) on the cylinder cover (9) is of concave construction.

7. Radial piston engine according to the preceding claims, characterised in that the guide member (5) is held in abutment on the bearing surface (8) by a spring element (11).

8. Radial piston engine, particularly according to the preceding claims, characterised in that the diameter of the portion of the guide member (5) engaging in the piston corresponds to the average diameter of the bearing surface (8) in the cylinder cover (9) in order to achieve total pressure relief.

9. Radial piston engine according to the preceding claims, characterised in that, mounted on the guide member (5), is a radially outwardly projecting pin (17) which is joined to the control element (15).

## Revendications

1. Moteur à pistons radiaux comportant des pistons contigus à la périphérie d'un arbre excentrique, pistons avec lesquels est respectivement en prise un corps de guidage logé de façon pendulaire radialement vers l'extérieur du carter, et avec des canaux de fluide dans le couvercle de cylindre pour l'amenée et l'évacuation du fluide de pression,
caractérisé en ce que
dans le couvercle de cylindre (9) ou dans un élément correspondant du carter est guidé de façon ajustable un élément de commande (15) relié de façon articulée au corps de guidage (5) pour la commande des canaux d'amenée et d'évacuation (19, 20).

2. Moteur à pistons radiaux selon la revendication 1,
caractérisé en ce que
le corps de guidage (5) est logé de façon pendulaire au moyen d'une surface partielle sphérique (7) et est relié à l'élément de commande (15) par une articulation sphérique (16).

3. Moteur à pistons radiaux selon les revendications 1 et 2,
caractérisé en ce que
l'élément de commande (15) est conçu sous forme d'une tige et peut se déplacer dans un alésage (14) s'étendant transversalement par rapport à l'axe de l'arbre excentrique dans le couvercle de cylindre (9) le long de son axe.

4. Moteur à pistons radiaux selon la revendication 3,
caractérisé en ce que
l'alésage (14) s'étendant de façon transversale est conçu de façon traversante dans le couvercle de cylindre (9) et est obturé sur les extrémités par des bouchons d'obturation (21, 21'), les chambres frontales des deux côtés de l'élément de commande (15) étant reliées par l'intermédiaire d'alésages (22, 22') à la chambre intérieure du carter.

5. Moteur à pistons radiaux selon la revendication 3,
caractérisé en ce que
l'élément de commande en forme de tige (15) est, sur les extrémités opposées, muni d'appendices (18, 18') en forme de pistons, qui peuvent se déplacer dans la plage des gorges annulaires (19, 20) dans le couvercle de cylindre (9).

6. Moteur à pistons radiaux selon les revendications précédentes,
caractérisé en ce que
le corps de guidage (5) est muni d'une surface de palier convexe (7) radiale vers l'extérieur et la surface de palier opposée (8) est de conception concave sur le couvercle de cylindre (9).

7. Moteur à pistons radiaux selon les revendications précédentes,
caractérisé en ce que
le corps de guidage (5) est maintenu en butée sur la surface de palier (8) par un élément de ressort (11).

8. Moteur à pistons radiaux, en particulier selon les revendications précédentes,
caractérisé en ce que
le diamètre de la section du corps de guidage (5) attaquant le piston correspond au diamètre moyen de la surface de palier (8) dans le couvercle de cylindre (9) pour obtenir une détente de pression complète.

9. Moteur à pistons radiaux selon les revendications précédentes,
caractérisé en ce que
sur le corps de guidage (5) est fixée une broche (17) faisant saillie radialement vers l'extérieur, broche qui est reliée de façon articulée à l'élément de commande (15).
